# EUROPÄISCHE PATENTSCHRIFT

(11) **EP 1 965 873 B1**
(45) Veröffentlichungstag und Bekanntmachung des Hinweises auf die Patenterteilung: **30.01.2013**
(21) Anmeldenummer: 06841156.0
(22) Anmeldetag: 22.12.2006
(51) Int. Cl.: A63C 19/10

(54) **VORRICHTUNG FÜR EINE SKIANLAGE**
DEVICE FOR A SKI FACILITY
DISPOSITIF POUR INFRASTRUCTURE DE SKI

(30) Priorität: 28.12.2005 DE 102005062711; 28.12.2005 DE 102005062710
(43) Veröffentlichungstag der Anmeldung: 10.09.2008
(73) Patentinhaber: REHAU AG + Co, 95111 Rehau (DE)
(72) Erfinder: LANZL, Thomas, 95615 Marktredwitz (DE); WACHTER, Frank, 09468 Geyer (DE); SCHWARZ, Michael, 95100 Selb (DE); SCHÖBEL, Michael, 95100 Selb (DE); STEFFL, Udo, 95466 Weidenberg (DE)
(86) Internationale Anmeldenummer: PCT/EP2006/012519
(87) Internationale Veröffentlichungsnummer: WO 2007/079967

(56) Entgegenhaltungen:
- EP-A- 0 304 008
- EP-A- 1 479 986
- DE-A1-102004 003 515
- DE-U1-202004 007 490
- FR-A1- 2 218 915
- FR-A1- 2 718 049

## Beschreibung

Die Erfindung betrifft eine Vorrichtung für eine Skianlage, insbesondere eine Skisprunganlage oder Langlaufloipe, die einen Unterbau und mindestens einen spurgebundenen Fahrweg für den Winter-/Sommerbetrieb aufweist.

Vorbekannt ist eine Vielzahl von Anlaufspuren für Skisprunganlagen, die Aufnahmen für Schnee bzw. Eis und/oder für Gleitelemente haben. Damit ist eine Ganzjährige Nutzung der Anlagen moglich.

Dokument FR 2218915 beschreibt eine Vorrichtung gemäß dem Oberbegriff von Anspruch 1.

Ein Nachteil wird darin gesehen, dass die Aufnahmen für Schnee bzw. Eis und/oder für Gleitelemente fest mit einer Trägerplatte verbunden sind, wodurch Ausdehnungen durch Temperaturschwankungen nur schlecht ausgeglichen werden können. Weiterhin sind die Aufnahmen für den Schnee bzw. das Eis thermisch mit dem Untergrund verbunden.

Der vorliegenden Erfindung liegt somit die Aufgabe zugrunde, eine Vorrichtung aufzuzeigen, die unterschiedliche Längenänderungen, besonders bei den Temperaturunterschieden zwischen Sommer und Winter, besser ausgleichen kann und eine weitgehende thermische Trennung zwischen Untergrund und den Aufnahmen für Schnee bzw. Eis und/oder für Gleitelemente ermöglicht.

Die Aufgabe wird erfindungsgemäß gelöst durch eine Vorrichtung, die ein Bauteil, das in etwa parallele in Bezug auf den Unterbau und zueinander mit einem Höhenunterschied versetzt angeordnete Flächen aufweist, die durch mindestens eine Seitenwand miteinander verbunden sind, und das mit auf dem Unterbau angeordneten Abstützelementen in Wirkverbindung steht und beabstandet vom Unterbau angeordnet ist. Damit ist das Bauteil vom Unterbau thermisch entkoppelt und unterschiedliche Längenänderungen zwischen dem Bauteil und dem Unterbau können besser ausgeglichen werden.

Eine besondere Ausführungsform sieht vor, dass die spurgebundenen Fahrwege für den Winter- und Sommerbetrieb abwechseln nebeneinander angeordnet sind. Damit ist die Skianlage ganzjährig ohne Umbaumaßnahmen nutzbar und der Bauraum, der für die spurgebundenen Fahrwege in der Breite benötigt wird, wird verringert. Damit sich die Charakteristik des Anlaufs zwischen den Fahrwegen im Winter- und im Sommerbetrieb nicht bzw. nur kaum voneinander unterscheiden, wird der Höhenunterschied zwischen den parallel versetzten Flächen bevorzugt so gewählt, dass die Lauffläche auf Schnee bzw. Eis die gleiche Höhe aufweist, wie die Lauffläche auf den Gleitflächen im Sommer.

Es können vorteilhafterweise auch Temperierungsmodule im Unterbau und/oder am Bauteil angeordnet werden, so dass eine gleichbleibende Temperatur der Fahrwege eingestellt werden kann. Für die Temperierung können sowohl medienführende Leitungen als auch selbstlimitierende und schutzisolierte Heizbänder verwendet werden. Mit Hilfe der Temperierungsmodule kann der Schnee bzw. das Eis in der Vorrichtung gekühlt werden. Um die Eisbildung an der Unterseite des Bauteils zu vermindern bzw. ganz zu verhindern, kann das Bauteil durch die Temperierungsmodule an dem Unterbau und/oder der Bauteilunterseite beheizt werden. Bevorzugt werden die Temperierungsmodule zum Kühlen am Boden der Aufnahme des Bauteils für den Schnee bzw. das Eis angeordnet.

In einer vorteilhaften Ausgestaltung weist das Abstützelement einen oder mehrere Sensoren auf. Diese können auch zwischen dem Abstützelement und dem Bauteil, sowie zwischen Abstützelement und Unterbau angeordnet sein. Somit können z. B. Kräfte, die durch einen Skifahrer/-springer in das Bauteil, eingeleitet werden, aufgezeichnet werden.

Als besonders günstig hat sich erwiesen, Kraftmesssensoren und/oder Wegmesssensoren und/oder Dehnungsmesssensoren und/oder phasenoptische Sensoren einzusetzen.

Die Sensoren werden beispielsweise im Absprungbereich von Sprungschanzen eingesetzt, um die Krafteinleitung der Skispringer und somit deren Absprungkraft und Absprungort aufzunehmen.

Gemäß einer bevorzugten Ausführungsform der Erfindung werden die Bauteile mit Elementen zur Erhöhung der Bauteilsteifigkeit versehen. Diese können zum Beispiel als Versteifungsstege oder als Einlagen von Bauteilen eines Werkstoffs mit einer größeren Festigkeit ausgebildet sein.

Die Versteifungsstege können auch in den Aufnahmen, in denen im Winter der Schnee bzw. das Eis eingebracht wird, als Querstege ausgebildet sein, so dass gleichzeitig mit der Stabilitätserhöhung der Bauteile der Schnee bzw. das Eis vor dem Abrutschen gesichert wird. In einer weiteren Ausführungsform sind die Versteifungen des Bauteils als Abstützelemente ausgebildet.

Um die Anzahl unterschiedlicher Bauteile, auch im Hinblick auf die Ersatzteillagerung, zu reduzieren, werden vorzugsweise Bauteile mit gleichem Querschnitt nebeneinander bzw. hintereinander eingesetzt.

Für die seitliche Begrenzung der Fahrwege werden bevorzugt Fahrbegrenzungseinrichtungen an dem Bauteil angebracht. Damit wird verhindert, dass der Ski den Fahrweg verlässt. Bei der Formung des Fahrwegs in Schnee bzw. Eis können diese Einrichtungen entfallen, wenn die seitliche Begrenzung in den Schnee bzw. das Eis eingeformt wird.

In einer bevorzugten Ausführungsform werden auf dem Bauteil Gleitelemente angeordnet, die eine Nutzung der Skianlage auch ohne Schnee bzw. Eis ermöglichen. Diese können verschieden ausgebildet sein. Zum Beispiel kann die Oberfläche der Gleitelemente derart profiliert sein, dass Noppen eingebracht sind. Weiterhin sind auch Rotationskörper denkbar, die drehbar in dem Gleitelement gelagert sind und auf denen der Ski bewegt wird. Es ist auf möglich, die Noppen, Rotationskörper und andere Gleitkörper in die Oberfläche des Bauteils einzubringen, so dass kein separates Gleitelement notwendig ist.

Gemäß einer weiteren Ausführungsform der Erfindung werden die Bauteile so gestaltet und angeordnet, dass auf mindestens einer Seite der Vorrichtung ein Versorgungskanal für Ver- und/oder Entsorgungselemente ausgebildet ist. Dabei können die Ver- und/oder Entsorgungsleitungen medienführende Leitungen und/oder Strom- und/oder Telekommunikationsleitungen sein.

Es hat sich gezeigt, dass das Bauteil und/oder die Gleitelemente und/oder die Fahrwegbegrenzungseinrichtungen vorteilhaft aus Metall, Keramik, Holz und/oder Polymeren bestehen.

Besonders gute Gleiteigenschaften können überraschenderweise erzierlt werden, wenn das Bauteil und/oder die Gleitelemente und/oder die Fahrwegbegrenzungseinrichtungen aus Fluorpolymeren bestehen.

Weiterhin vorteilhaft wird gesehen, dass die mit dem Ski in Kontakt tretenden Flächen der Laufspur, auch abschnittsweise/partiell, aus einem Fluorpolymer bestehen. Zu. den mit dem Ski in Kontakt tretenden Flächen zählen neben der eigentlichen Lauffläche auch die Seitenwände der Laufspur, die die Spur seitlich begrenzen und den Ski führen.

Mit der erfindungsgemäßen Auswahl eines Fluorpolymers gelingt es, die Gleitbedingungen im Sommerbetrieb an das Verhalten bei Schnee und/oder Eis anzunähern, wodurch die Übungs- und Wettkampfbedingungen auch im Sommer verbessert werden.

Es hat sich gezeigt, dass eine Mindestdicke der Fluorpolymerschicht von 10 µm notwendig ist, um eine ausreichende Verschleißfestigkeit zu erhalten. Dabei besteht das Grundmaterial, auf das das Fluorpolymer aufgebracht wird, vorteilhaft aus Holz, Kunststoff, Metall und/oder Keramik. Jedoch sind auch andere geeignete Werkstoffe als Grundmaterial denkbar.

In einer weiteren vorteilhaften Ausbildung sind die Noppen der Laufspur zumindest abschnittsweise/partiell aus einem Fluorpolymer bzw. mit einem Fluorpolymer beschichtet. Bei Versuchen mit verschiedenen Ski kann mit einer fluorpolymerbeschichteten Noppenprofilierten Gleitfläche ein Gleitreibungskoeffizient zwischen Ski und Gleitfläche bei Nassprüfung unter 0,06 erreicht werden, während herkömmliche Systeme, wie Glas, Glaskeramik, Porzellan, Keramik und Stahl bzw. Edelstahloberflächen, einen Gleitreibungskoeffizienten im Bereich von 0,07 bis 0,13 bei gleicher Versuchsanordnung aufweisen.

Die Prüfanordnung zur Ermittlung des Gleitreibungskoeffizienten unter Normbedingungen sieht wie folgt aus:
- die zu prüfende Gleitfläche befindet sich in einem Behälter, dessen Wasserstand mit der Oberkante der Gleitfläche abschließt,
- auf der Gleitfläche ist ein Skiabschnitt, der mit Gewichten von 24 kg, 32,5 kg oder 40 kg beschwert ist, angeordnet.
- eine Zugmaschine ist mit dem Ski verbunden, so dass die Reibkraft zwischen Ski und Gleitfläche aufgezeichnet werden kann.

Die Prüfgeschwindigkeit bei den Versuchen ist 0,5 m/min bei einem Prüfweg von 150 mm. Aus dem Quotienten der ermittelten Reibkraft und der durch die Gewichte aufgebrachten Normalkraft kann der Gleitreibungskoeffizient ermittelt werden.

Es ist vorteilhaft, drehbar gelagerte Rotationskörper, bevorzugt in einer Kugelausführung, in die Laufspur einzubringen und aus einem Fluorpolymer herzustellen oder mit einem Fluorpolymer zu beschichten. Durch das Rotieren der Körper nach dem Passieren eines Skis tritt eine veränderte Stellung der Rotationskörper auf. Damit wird der Verschleiß von einem Berührungspunkt des Rotationskörpers, wie bei den Noppen üblich, auf eine Berührungslinie verteilt, so dass eine längere Benutzungsphase möglich ist.

Es hat sich weiterhin gezeigt, dass es vorteilhaft ist, das Fluorpolymer aus der Gruppe Polytetrafluorethylen (PTFE), Polyfluorethylenpropylen (FEP), Copolymerisate von Tetrafluorethylen mit Perfluorvinylethern (PFA und MFA), Polyvinylidenfluorid (PVDF), Polyvinylfluorid (PVF), Polychlortrifluorethylen (PCTFE), Ethylen-chlortrifluorethylen-Copolymer (ECTFE), PTFE-Copolymer mit 2,2-Bis(trifluormethyl)-4,5-Difluor-1,3-Dioxolan (AF), Tetrafluorethylen-Hexafluorpropylen-Vinylidenfluorid-Copolymer (THV) oder Hexaftuorpropylen-tetrafluorethylen-Ethylen-Copolymer (HTE) auszuwählen. Ein gutes Gleitreibungsverhalten zeigen auch Mischungen der vorgenannten Stoffe, sowie Mischungen der vorgenannten Stoffe bzw. deren Mischungen mit Thermoplasten, Duroplasten und dergleichen.

Um die Verschleißfestigkeit der mit dem Ski in Kontakt tretenden Flächen des Spursystems zu erhöhen, werden den Fluorpolymeren/-mischungen Füllstoffe zugegeben. Dabei können als Füllstoffe Metalloxide, wie zum Beispiel Siliziumdioxid, Aluminiumoxid, Titandioxid und/oder Zirkoniumoxid, Metallcarbide, wie z. B. Siliziumcarbid, Wolframcarbid und/oder Zirkoniumcarbid, Nitride, wie beispielsweise Bornitrid und/oder Siliziumnitrid, sowie Oxinitride der vorgenannten Verbindungen, insbesondere Silizumoxinitrid, Boroxinitrid, Aluminiumoxinitrid, Titanoxinitrid und/oder Zirkoniumoxinitrid, und/oder Kohlenstofffasern, Glasfasern, Aluminiumsilikate, Glimmer (Mica) und/oder Russ verwendet werden.

In diesem Zusammenhang hat sich auch gezeigt, dass eine Beschichtung von Holz, Metall und Keramik mit den vorgenannten Stoffen zu einem guten Gleitverhalten zwischen Ski und Oberfläche führen.

Die Herstellung der Fluorpolymeroberfläche in den mit dem Ski in Kontakt tretenden Flächen kann sowohl durch Koextrusion, 2-Komponenten Spritzguss oder durch Aufbringen einer Mehrschichtfolie erfolgen. Auch besteht die Möglichkeit Gleitelemente, wie z. B. Noppen oder Rotationskörper durch Drehen oder Fräsen aus Vollmaterial herzustellen.

Die erfindungsgemäßen Skilaufspuren können für Skisprunganlagen, für Langlaufloipen oder für Gleithänge eingesetzt werden und ermöglichen somit auch ohne Schnee und/oder Eis die Durchführung von Trainingsläufen und Wettkämpfen.

Durch die Anordnung von mehreren vorbeschriebenen Bauteilen hintereinander und/oder nebeneinander entlang einer Skianlage ist die Ausbildung eines gesamten Fahrwegs möglich. Dabei können in einzelnen Abschnitten auch unterschiedliche Bauteile eingesetzt werden. Außerdem ist es möglich, die Bauteile nur abschnittsweise, partiell entlang einer Skianlage zu verlegen.

Zwischen den hintereinander angeordneten Bauteilen können Trennelemente angeordnet sein, die die Bauteile mechanisch voneinander trennen. Damit ist beim Einsatz von Sensoren eine bauteilbezogene Kraftaufzeichnung möglich. Die Trennelemente bestehen aus einem elastischen Werkstoff, vorzugsweise Silikon.

In diesem Zusammenhang wurden auch erkannt, dass eine zum Unterbau gehörende Trägerplatte mit Hilfe geeigneter Verbindungsmittel mit dem Bauteil zu einer Baugruppe verbunden werden kann.

Auch können an einer oder an zwei gegenüberliegenden Seiten der Baugruppe, bestehend aus Trägerplatte und Bauteil, Verbindungsmittel angeordnet sein. Damit ist ein Verbinden der einzelnen Elemente zu einer komplexen Anordnung möglich.

Für die Verbindungsmittel werden vorteilhaft Steck- und/oder Rastverbindungen oder Schraub- und/oder Nietverbindungen eingesetzt. Damit ist ein schnelles und unkompliziertes Verbinden und Austauschen der Bauteile/Baugruppen möglich.

Für das Anbringen der genannten Baugruppen auf den Unterbau einer Skianlage sind je nach Ausführungsform unterschiedliche Verfahrensschritte notwendig.

Zuerst ist der Unterbau dem Verlauf des Fahrwegs nachzubilden. Dazu kann die Oberfläche des Unterbaus bearbeitet werden. Eine weitere Möglichkeit besteht darin, eine Trägerplatte auf dem Unterbau zu verlegen und mit anderen angrenzenden Trägerplatten zu verbinden. Danach wird die Trägerplatte auf dem Unterbau befestigt und ausgerichtet bzw. justiert. Ist der Unterbau bzw. die Trägerplatte dem Fahrweg angepasst, so wird der Spalt zwischen Trägerplatte und Unterbau abgedichtet. In den so entstehenden Hohlraum zwischen Trägerplatte und Unterbau wird ein aushärtender Stoff, wie z. B. Beton, eingefüllt. Nach dem Aushärten des Stoffs bzw. der Nachbildung des Fahrwegs im Unterbau können die Abstützelemente darauf befestigt werden.

Dies kann mit Steck- und/oder Rastverbindungen wie auch durch Schraub- und/oder Nietverbindungen geschehen. Bei dem Einsatz von Sensoren sind diese entweder vor oder nach den Abstützelementen einzubauen.

Wenn Temperierungsmodule unter den Bauteilen vorgesehen sind, werden diese im nächsten Schritt auf den Unterbau/der Trägerplatte angeordnet und wenn notwendig fixiert. Danach werden die Bauteile auf die Abstützelemente aufgelegt und mit diesen verbunden. Auch für diese Verbindung können die vorgenannten Verbindungsmittel verwendet werden. Weiter werden Temperierungsmodule und Ver- und/oder Entsorgungsleitungen auf den Bauteilen angeordnet und fixiert. Als Abschluss werden die Fahrwegbegrenzungseinrichtungen und die Gleitelemente auf den Bauteilen angeordnet.

Die Erfindung soll nun an nicht einschränkenden Ausführungsbeispielen näher beschrieben werden.

Es zeigt:
- Figur 1: Vorrichtung aus drei erfindungsgemäßen Bauteilen
- Figur 2: Ausschnitt mit zwei Bauteilen
- Figur 3: Fahrweg für Winterbetrieb
- Figur 4: Kombinierter Fahrweg für Winter- und Sommerbetrieb

In Figur 1 ist eine Vorrichtung (1) dargestellt, die aus drei gleichen Bauteilen (2), die auf den mit der Trägerplatte (30) verbundenen Abstützelementen (4) gelagert sind, aufgebaut ist. Dabei sind die Bauteilen (2) von der Trägerplatte (30) beabstandet angeordnet, sodass eine thermische Trennung zwischen den Teilen (2, 30) besteht. Mit den zwischen den Bauteilen(2) und den Abstützelementen (4) angeordneten Sensoren (5) kann die Kraft aufgenommen werden, die in das Bauteil eingeleitet wird. Zur Kühlung der Fahrwege (W1, W2) für den Winterbetrieb sind Temperierungsmodule (6) angeordnet, die in diesem Ausführungsbeispiel als medienführende Leitungen ausgebildet sind. Außerdem sind an den Außenseiten der Vorrichtung (1) Führungselemente (7) angeordnet, an denen z. B. eine Spurfräse geführt werden kann.

Die Gleitelemente (8) und die Fahrwegbegrenzungseinrichtungen (9) sind auf den Bauteilen (2) befestigt und bestehen beispielsweise aus PTFE.

Durch die Gestaltung der Bauteile (2) wird zusätzlich zu den vier Fahrwegen (S1, S2, W1, W2) ein Versorgungskanal (V) ausgebildet, in dem die Strom- und Wasserleitungen für z. B. eine Spurfräse angeordnet werden können.

In Figur 2 ist ein Ausschnitt aus einer weiteren erfindungsgemäßen Vorrichtung (1) dargestellt. Um mit den Sensoren (5) bei einer abwechselnden Anordnung der Fahrwege (W1, W2, S1, S2) für den Winter- und für den Sommerbetrieb die Kraft die in jedem Fahrweg (w1, W2, S1, S2) aufgebracht wird, separat zu messen, kann unter die Gleitelemente (8), ein speziell geformtes Element (10) angeordnet werden. Dieses Element (10) ist so ausgebildet, dass die eingeleitete Kraft nur über ein Bauteil (2) in den Sensor (5) weitergeleitet wird.

In Figur 3 ist ein Fahrweg für den Winterbetrieb (W1) dargestellt. Die Aufnahme des Bauteils (2) ist mit Schnee bzw. Eis (11) gefüllt. In diesen Schnee (11) ist ein Fahrweg (W1) eingefräst, so dass keine Fahrwegbegrenzungseinrichtungen (9) notwendig sind. Die Abstützelemente (4) weisen in diesem Beispiel keine Sensoren (5) auf.

In Figur 4 ist ein Ausschnitt eines kombinierten Fahrwegs für Sommer- und Winterbetrieb dargestellt. Bei diesem ist es möglich, die Gleitelemente (8) für den Sommerbetrieb über der Aufnahme des Bauteils (2) für den Winterbetrieb anzuordnen. Damit wird gleichzeitig erreicht, dass bei Sommerbetrieb die Aufnahmen für den Schnee abgedeckt sind, so dass auch die Temperierungsmodule (6), die sich in dieser Aufnahme befinden, geschützt werden. Bei Winterbetrieb werden die Gleitelemente (8) abgenommen und geschützt gelagert. Ein Vorteil dieser Bauweise besteht darin, dass nur ein geringer Platzbedarf für die Fahrwege in der Breite benötigt wird.

## Patentansprüche

1. Vorrichtung (1) für eine Skianlage, insbesondere Skisprunganlage oder Langlaufloipe, die einen Unterbau (3, 30) und mindestens einen spurgebundenen Fahrweg (W1, W2, S1, S2) für den Winter-/Sommerbetrieb aufweist, wobei ein Bauteil (2) mit auf dem Unterbau (3, 30) angeordneten Abstützelementen (4) in Wirkverbindung steht und beabstandet vom Unterbau (3, 30) angeordnet ist, dadurch gekennzeiphnet, dass das Bauteil (2) in etwa parallele, in Bezug auf den Unterbau (3, 30) und zueinander mit einem Höhenunterschied versetzt angeordnete, Flächen aufweist, die durch mindestens eine Seitenwand miteinander verbunden sind.

2. Vorrichtung (1) nach Anspruch 1, **dadurch gekennzeichnet, dass** die spurgebundenen Fahrwege (W1, W2, S1, S2) für den Winter- und Sommerbetrieb abwechselnd nebeneinander angeordnet sind.

3. Vorrichtung (1) nach Anspruch 1 oder 2, **dadurch gekennzeichnet, dass** der Unterbau (3, 30) und/oder das Bauteil (2) Temperierungsmodule (6) aufweist.

4. Vorrichtung (1) nach Anspruch 3, **dadurch gekennzeichnet, dass** die Temperierungsmodule (6) aus medienführenden Leitungen bestehen.

5. Vorrichtung (1) nach Anspruch 3, **dadurch gekennzeichnet, dass** die Temperierungsmodule (6) als elektrische Heizleiter ausgeführt sind.

6. Vorrichtung (1) nach zumindest einem der vorhergehenden Ansprüche, **dadurch gekennzeichnet, dass** das Abstützelement (4) einen Sensor (5) aufweist.

7. Vorrichtung (1) nach zumindest einem der vorhergehenden Ansprüche, **dadurch gekennzeichnet, dass** zwischen Unterbau (3, 30) und Abstützelement (4) oder zwischen Abstützelement (4) und Bauteil (2) ein Sensor (5) angeordnet ist.

8. Vorrichtung (1) nach Anspruch 6 oder 7, **dadurch gekennzeichnet, dass** der Sensor (5) als Kraftmesssensor und/oder Wegmesssensor und/oder Dehnungsmesssensor und/oder phasenoptischer Sensor ausgebildet ist.

9. Vorrichtung (1) nach zumindest einem der vorhergehenden Ansprüche, **dadurch gekennzeichnet, dass** das Bauteil (2) Elemente zur Erhöhung der Bauteilsteifigkeit aufweist.

10. Vorrichtung (1) nach Anspruch 9, **dadurch gekennzeichnet, dass** zwischen den Seitenwänden des Bauteils (2) Querstege angeordnet sind.

11. Vorrichtung (1) nach zumindest einem der vorhergehenden Ansprüche, **dadurch gekennzeichnet, dass** mindestens zwei nebeneinander bzw. hintereinander angeordnete Bauteile (2) den gleichen Querschnitt aufweisen.

12. Vorrichtung (1) nach zumindest einem der vorhergehenden Ansprüche, **dadurch gekennzeichnet, dass** an dem Bauteil (2) wenigstens eine Fahrwegbegrenzungseinrichtung (9) angeordnet ist.

13. Vorrichtung (1) nach zumindest einem der vorhergehenden Ansprüche, **dadurch gekennzeichnet, dass** an wenigstens einer Seite des Bauteils (2) Führungselemente (7) angeordnet sind.

14. Vorrichtung (1) nach zumindest einem der vorhergehenden Ansprüche, **dadurch gekennzeichnet, dass** auf dem Bauteil (2) Gleitelemente (8) angeordnet sind.

15. Vorrichtung (1) nach zumindest einem der vorhergehenden Ansprüche, **dadurch gekennzeichnet, dass** in das Bauteil (2) Ver- und/oder Entsorgungselemente einbringbar sind.

16. Vorrichtung (1) nach Anspruch 15, **dadurch gekennzeichnet, dass** die Ver- und/oder Entsorgungselemente medienführende Leitungen und/oder Strom- und/oder Telekommunikationsleitungen sind.

17. Vorrichtung (1) nach zumindest einem der vorhergehenden Ansprüche, **dadurch gekennzeichnet, dass** das Bauteil (2) und/oder die Gleitelemente (8) und/oder die Fahrwegbegrenzungseinrichtungen (9) aus Metall, Keramik, Holz und/oder Polymeren bestehen.

18. Vorrichtung (1) nach Anspruch 17, **dadurch gekennzeichnet, dass** das Polymer ein Fluorpolymer ist.

19. Vorrichtung (1) nach Anspruch 18, **dadurch gekennzeichnet, dass** die mit dem Ski in Kontakt tretenden Flächen der Laufspur, insbesondere das Bauteil (2) und/oder die Gleitelemente (8) und/oder die Fahrwegbegrenzungseinrichtungen (9), auch abschnittsweise/partiell, aus einem Fluorpolymer bestehen.

20. Vorrichtung (1) nach Anspruch 18 oder 19, **dadurch gekennzeichnet, dass** die Schichtdicke der Fluorpolymerschicht größer als 10 µm ist.

21. Vorrichtung (1) nach einem der vorhergehenden Ansprüche, **dadurch gekennzeichnet, dass** die Laufspur Elemente, wie Noppen und/oder drehbar gelagerte Rotationskörper, bevorzugt in einer Kugelausführung, aufweist, die zumindest abschnittsweise/partiell aus Fluorpolymer bestehen.

22. Vorrichtung (1) nach Anspruch 18 bis 21, **dadurch gekennzeichnet, dass** das Fluorpolymer aus der Gruppe Polytetrafluorethylen (PTFE), Polyfluorethylenpropylen (FEP), Copolymerisate von Tetrafluorethylen mit Perfluorvinylethern (PFA und MFA), Polyvinylidenfluorid (PVDF), Polyvinylfluorid (PVF), Polychlortrifluorethylen (PCTFE), Ethylen-chlortrifluorethylen-Copolymer (ECTFE), PTFE-Copolymer mit 2,2-Bis(trifluormethyl)-4,5-Difluor-1,3-Dioxolan (AF), Tetrafluorethylen-Hexafluorpropylen-Vinylidenfluorid-Copolymer (THV) oder Hexafluorpropylen-tetrafluorethylen-Ethylen-Copolymer (HTE) ausgewählt ist.

23. Vorrichtung (1) nach Anspruch 18 bis 21, **dadurch gekennzeichnet, dass** das Fluorpolymer aus Mischungen der Stoffe gemäß Anspruch 22 ausgewählt ist.

24. Vorrichtung (1) nach Anspruch 18 bis 21, **dadurch gekennzeichnet, dass** das Fluorpolymer aus Mischungen der Stoffe gemäß Anspruch 22 oder 23 mit Thermoplasten, Duroplasten und dergleichen ausgewählt ist.

25. Vorrichtung (1) nach Anspruch 18 bis 21, **dadurch gekennzeichnet, dass** das Fluorpolymer Füllstoffe enthält.

26. Vorrichtung (1) nach Anspruch 25, **dadurch gekennzeichnet, dass** als Füllstoff Metalloxide, Metallcarbide, Nitride, sowie Oxinitride und/oder Füllstoffe aus der Gruppe Kohlenstofffaser, Glasfaser, Aluminiumsilikat, Glimmer (Mica) und/oder Russ eingesetzt sind.

27. Vorrichtung (1) nach Anspruch 26, **dadurch gekennzeichnet, dass** die Metalloxide aus der Gruppe Siliziumdioxid, Aluminiumoxid, Titandioxid und/oder Zirkoniumoxid ausgewählt sind.

28. Vorrichtung (1) nach Anspruch 26, **dadurch gekennzeichnet, dass** die Metallcarbide aus der Gruppe Siliziumcarbid, Wolframcarbid und/oder Zirkoniumcarbid ausgewählt sind.

29. Vorrichtung (1) nach Anspruch 26, **dadurch gekennzeichnet, dass** die Nitride Bornitrid und/oder Siliziumnitrid sind.

30. Vorrichtung (1) nach Anspruch 26, **dadurch gekennzeichnet, dass** die Oxinitride Siliziumoxinitrid, Boroxinitrid, Aluminiumoxinitrid, Titanoxinitrid und/oder Zirkoniumoxinitrid sind.

31. Vorrichtung (1) nach zumindest einem der vorhergehenden Ansprüche, **dadurch gekennzeichnet, dass** das Bauteil (2) und/oder das Gleitelement (8) und/oder die Fahrwegbegrenzungseinrichtung (9) aus einem Stoff nach Anspruch 17 besteht und mit Fluorpolymeren gemäß einem der Ansprüche 19 bis 30 beschichtet ist.

32. Anordnung/Baugruppe von mindestens zwei Vorrichtungen (1) nach einem der Ansprüche 1 bis 31, **dadurch gekennzeichnet, dass** die Vorrichtungen (1) entlang einer Skianlage nebeneinander und/oder hintereinander verlegt sind.

## Claims

1. Device (1) for a ski facility, especially a ski jump facility or a cross-country ski run, which device (1) has a substructure (3, 30) and at least one track-borne runway (W1, W2, S1, S2) for winter/summer operation, wherein a structural part (2) is operably connected to support elements (4) arranged on the substructure (3, 30) and is arranged at a distance from the substructure (3, 30), **characterized in that** the structural part (2) has approximately parallel surfaces which are arranged offset with a height difference relative to the substructure (3, 30) and to one another and which are connected to one another by at least one side wall.

2. Device (1) according to Claim 1, **characterized in that** the track-borne runways (W1, W2, S1, S2) for winter and summer operation are arranged alternately side by side.

3. Device (1) according to Claim 1 or 2, **characterized in that** the substructure (3, 30) and/or the structural part (2) has/have temperature-control modules (6).

4. Device (1) according to Claim 3, **characterized in that** the temperature-control modules (6) consist of media-carrying pipes.

5. Device (1) according to Claim 3, **characterized in that** the temperature-control modules (6) are in the form of electric heating elements.

6. Device (1) according to at least one of the preceding claims, **characterized in that** the support element (4) has a sensor (5).

7. Device (1) according to at least one of the preceding claims, **characterized in that** a sensor (5) is arranged between the substructure (3, 30) and the support element (4) or between the support element (4) and the structural part (2).

8. Device (1) according to Claim 6 or 7, **characterized in that** the sensor (5) is in the form of a force-measuring sensor and/or displacement-measuring sensor and/or expansion-measuring sensor and/or phase-optical sensor.

9. Device (1) according to at least one of the preceding claims, **characterized in that** the structural part (2) has elements for increasing the stiffness of the structural part.

10. Device (1) according to Claim 9, **characterized in that** transverse webs are arranged between the side walls of the structural part (2).

11. Device (1) according to at least one of the preceding claims, **characterized in that** at least two structural parts (2) arranged next to one another and/or behind one another have the same cross-section.

12. Device (1) according to at least one of the preceding claims, **characterized in that** at least one runway-delimiting device (9) is arranged on the structural part (2).

13. Device (1) according to at least one of the preceding claims, **characterized in that** guide elements (7) are arranged on at least one side of the structural part (2).

14. Device (1) according to at least one of the preceding claims, **characterized in that** sliding elements (8) are arranged on the structural part (2).

15. Device (1) according to at least one of the preceding claims, **characterized in that** supply and/or disposal elements can be introduced into the structural part (2).

16. Device (1) according to Claim 15, **characterized in that** the supply and/or disposal elements are media-carrying pipes and/or power and/or telecommunications lines.

17. Device (1) according to at least one of the preceding Claims, **characterized in that** the structural part (2) and/or the sliding elements (8) and/or the runway-delimiting devices (9) consist(s) of metal, ceramic, wood and/or polymers.

18. Device (1) according to Claim 17, **characterized in that** the polymer is a fluoropolymer.

19. Device (1) according to Claim 18, **characterized in that** the surfaces of the track that come into contact with the ski, especially the structural part (2) and/or the sliding elements (8) and/or the runway-delimiting devices (9), also consist in sections/partially of a fluoropolymer.

20. Device (1) according to Claim 18 or 19, **characterized in that** the layer thickness of the fluoropolymer layer is greater than 10 □m.

21. Device (1) according to one of the preceding claims, **characterized in that** the track has elements, such as studs and/or rotatably mounted rotary bodies, preferably of spherical form, which consist at least in sections/partially of fluoropolymer.

22. Device (1) according to Claim 18 to 21, **characterized in that** the fluoropolymer is selected from the group polytetrafluoroethylene (PTFE), polyfluoroethylenepropylene (FEP), copolymers of tetrafluoroethylene with perfluorovinyl ethers (PFA and MFA), polyvinylidene fluoride (PVDF), polyvinyl fluoride (PVF), poly¬chlorotrifluoroethylene (PCTFE), ethylene-chlorotrifluoro¬ethylene copolymer (ECTFE), PTFE copolymer with 2,2-bis(trifluoromethyl)-4,5-difluoro-1,3-dioxolane (AF), tetra¬fluoroethylene-hexafluoropropylene-vinylidene fluoride copolymer (THV) or hexafluoropropylene-tetrafluoroethylene-ethylene copolymer (HTE).

23. Device (1) according to Claim 18 to 21, **characterized in that** the fluoropolymer is selected from mixtures of the materials according to Claim 22.

24. Device (1) according to Claim 18 to 21, **characterized in that** the fluoropolymer is selected from mixtures of the materials according to Claim 22 or 23 with thermoplastics, thermosetting plastics and the like.

25. Device (1) according to Claim 18 to 21, **characterized in that** the fluoropolymer comprises fillers.

26. Device (1) according to Claim 25, **characterized in that** there are used as filler metal oxides, metal carbides, nitrides and also oxynitrides and/or fillers from the group carbon fibres, glass fibres, aluminium silicate, mica and/or carbon black.

27. Device (1) according to Claim 26, **characterized in that** the metal oxides are selected from the group silicon dioxide, aluminium oxide, titanium dioxide and/or zirconium oxide.

28. Device (1) according to Claim 26, **characterized in that** the metal carbides are selected from the group silicon carbide, tungsten carbide and/or zirconium carbide.

29. Device (1) according to Claim 26, **characterized in that** the nitrides are boron nitride and/or silicon nitride.

30. Device (1) according to Claim 26, **characterized in that** the oxynitrides are silicon oxynitride, boron oxynitride, aluminium oxynitride, titanium oxynitride and/or zirconium oxynitride.

31. Device (1) according to at least one of the preceding claims, **characterized in that** the structural part (2) and/or the sliding element (8) and/or the runway-delimiting device (9) consist(s) of a material according to Claim 17 and is/are coated with fluoropolymers according to one of Claims 19 to 30.

32. Arrangement/assembly of at least two devices (1) according to one of Claims 1 to 31, **characterized in that** the devices (1) are laid next to one another and/or behind one another along a ski facility.

## Revendications

1. Dispositif (1) pour une infrastructure de ski, notamment infrastructure de sautoir de ski ou piste de ski de fond, qui comprend une couche de base (3, 30) et au moins une voie reliée à une piste (W1, W2, S1, S2) pour l'exploitation hivernale/estivale, un composant (2) étant connecté opérationnellement avec des éléments supports (4) agencés sur la couche de base (3, 30) et étant espacé de la couche de base (3, 30), **caractérisé en ce que** le composant (2) comprend des surfaces approximativement parallèles, agencées de manière décalée avec une différence de hauteur par rapport à la couche de base (3, 30) et les unes par rapport aux autres, qui sont reliées les unes aux autres par au moins une paroi latérale.

2. Dispositif (1) selon la revendication 1, **caractérisé en ce que** les voies reliées à une piste (W1, W2, S1, S2) sont agencées côté à côte en alternance pour l'exploitation hivernale et estivale.

3. Dispositif (1) selon la revendication 1 ou 2, **caractérisé en ce que** la couche de base (3, 30) et/ou le composant (2) comprennent des modules de régulation de la température (6).

4. Dispositif (1) selon la revendication 3, **caractérisé en ce que** les modules de régulation de la température (6) sont constitués de conduites conduisant des milieux.

5. Dispositif (1) selon la revendication 3, **caractérisé en ce que** les modules de régulation de la température (6) sont conçus sous la forme de conducteurs chauffants électriques.

6. Dispositif (1) selon au moins l'une quelconque des revendications précédentes, **caractérisé en ce que** l'élément support (4) comprend un capteur (5).

7. Dispositif (1) selon au moins l'une quelconque des revendications précédentes, **caractérisé en ce qu'**un capteur (5) est agencé entre la couche de base (3, 30) et l'élément support (4) ou entre l'élément support (4) et le composant (2).

8. Dispositif (1) selon la revendication 6 ou 7, **caractérisé en ce que** le capteur (5) est configuré sous la forme d'un capteur de mesure de force et/ou d'un capteur de mesure de trajet et/ou d'un capteur de mesure d'allongement et/ou d'un capteur optique de phase.

9. Dispositif (1) selon au moins l'une quelconque des revendications précédentes, **caractérisé en ce que** le composant (2) comprend des éléments pour l'augmentation de la rigidité du composant.

10. Dispositif (1) selon la revendication 9, **caractérisé en ce que** des traverses sont agencées entre les parois latérales du composant (2).

11. Dispositif (1) selon au moins l'une quelconque des revendications précédentes, **caractérisé en ce qu'**au moins deux composants (2) agencés l'un à côté de l'autre ou l'un derrière l'autre présentent la même section.

12. Dispositif (1) selon au moins l'une quelconque des revendications précédentes, **caractérisé en ce qu'**au moins un dispositif de limitation de voie (9) est agencé sur le composant (2).

13. Dispositif (1) selon au moins l'une quelconque des revendications précédentes, **caractérisé en ce que** des éléments de guidage (7) sont agencés sur au moins un côté du composant (2).

14. Dispositif (1) selon au moins l'une quelconque des revendications précédentes, **caractérisé en ce que** des éléments de glissement (8) sont agencés sur le composant (2).

15. Dispositif (1) selon au moins l'une quelconque des revendications précédentes, **caractérisé en ce que** des éléments d'alimentation et/ou d'évacuation peuvent être introduits dans le composant (2).

16. Dispositif (1) selon la revendication 15, **caractérisé en ce que** les éléments d'alimentation et/ou d'évacuation sont des conduites conduisant des milieux et/ou des conduites de courant et/ou de télécommunication.

17. Dispositif (1) selon au moins l'une quelconque des revendications précédentes, **caractérisé en ce que** le composant (2) et/ou les éléments de glissement (8) et/ou les dispositifs de limitation de voie (9) sont constitués de métal, de céramique, de bois et/ou de polymères.

18. Dispositif (1) selon la revendication 17, **caractérisé en ce que** le polymère est un polymère fluoré.

19. Dispositif (1) selon la revendication 18, **caractérisé en ce que** les surfaces de la piste qui rentrent en contact avec le ski, notamment le composant (2) et/ou les éléments de glissement (8) et/ou les dispositifs de limitation de voie (9), sont constituées, même en sections/partiellement, d'un polymère fluoré.

20. Dispositif (1) selon la revendication 18 ou 19, **caractérisé en ce que** l'épaisseur de couche de la couche de polymère fluoré est supérieure à 10 µm.

21. Dispositif (1) selon l'une quelconque des revendications précédentes, **caractérisé en ce que** la piste comprend des éléments, tels que des boucles et/ou des corps de rotation pivotants, de préférence en une configuration sphérique, qui sont constitués au moins en sections/partiellement d'un polymère fluoré.

22. Dispositif (1) selon les revendications 18 à 21, **caractérisé en ce que** le polymère fluoré est choisi dans le groupe constitué par le polytétrafluoroéthylène (PTFE), le polyfluoroéthylène-propylène (FEP), les copolymères de tétrafluoroéthylène avec des éthers de perfluorovinyle (PFA et MFA), le fluorure de polyvinylidène (PVDF), le fluorure de polyvinyle (PVF), le polychlorotrifluoroéthylène (PCTFE), le copolymère d'éthylène-chlorotrifluoroéthylène (ECTFE), le copolymère de PTFE avec du 2,2-bis(trifluorométhyl)-4,5-difluoro-1,3-dioxolane (AF), le copolymère de tétrafluoroéthylène-hexafluoropropylène-fluorure de vinylidène (THV) ou le copolymère d'hexafluoropropylène-tétrafluoroéthylène-éthylène (HTE).

23. Dispositif (1) selon les revendications 18 à 21, **caractérisé en ce que** le polymère fluoré est choisi parmi les mélanges des substances selon la revendication 22.

24. Dispositif (1) selon les revendications 18 à 21, **caractérisé en ce que** le polymère fluoré est choisi parmi les mélanges des substances selon la revendication 22 ou 23 avec des thermoplastiques, des duroplastiques et analogues.

25. Dispositif (1) selon les revendications 18 à 21, **caractérisé en ce que** le polymère fluoré contient des charges.

26. Dispositif (1) selon la revendication 25, **caractérisé en ce que** des oxydes métalliques, des carbures métalliques, des nitrures, ainsi que des oxynitrures et/ou des charges du groupe constitué par les fibres de carbone, les fibres de verre, le silicate d'aluminium, le mica et/ou la suie sont utilisés en tant que charge.

27. Dispositif (1) selon la revendication 26, **caractérisé en ce que** les oxydes métalliques sont choisis dans le groupe constitué par le dioxyde de silicium, l'oxyde d'aluminium, le dioxyde de titane et/ou l'oxyde de zirconium.

28. Dispositif (1) selon la revendication 26, **caractérisé en ce que** les carbures métalliques sont choisis dans le groupe constitué par le carbure de silicium, le carbure de tungstène et/ou le carbure de zirconium.

29. Dispositif (1) selon la revendication 26, **caractérisé en ce que** les nitrures sont le nitrure de bore et/ou le nitrure de silicium.

30. Dispositif (1) selon la revendication 26, **caractérisé en ce que** les oxynitrures sont l'oxynitrure de silicium, l'oxynitrure de bore, l'oxynitrure d'aluminium, l'oxynitrure de titane et/ou l'oxynitrure de zirconium.

31. Dispositif (1) selon au moins l'une quelconque des revendications précédentes, **caractérisé en ce que** le composant (2) et/ou l'élément de glissement (8) et/ou le dispositif de limitation de voie (9) est constitué d'une substance selon la revendication 17 et revêtu avec des polymères fluorés selon l'une quelconque des revendications 19 à 30.

32. Agencement/module de construction constitué d'au moins deux dispositifs (1) selon l'une quelconque des revendications 1 à 31, **caractérisé en ce que** les dispositifs (1) sont disposés les uns à côté des autres et/ou les uns derrière les autres le long d'une infrastructure de ski.
